# EUROPÄISCHE PATENTSCHRIFT

(11) **EP 2 465 334 B1**
(45) Veröffentlichungstag und Bekanntmachung des Hinweises auf die Patenterteilung: **29.06.2016**
(21) Anmeldenummer: 10754676.4
(22) Anmeldetag: 04.08.2010
(51) Int. Cl.: H05H 1/34, H05H 1/28

(54) **DÜSENSCHUTZKAPPE UND DÜSENSCHUTZKAPPENHALTER SOWIE LICHTBOGENPLASMABRENNER MIT DERSELBEN UND/ODER DEMSELBEN**
PROTECTIVE NOZZLE CAP, PROTECTIVE NOZZLE CAP RETAINER, AND ARC PLASMA TORCH HAVING SAID PROTECTIVE NOZZLE CAP AND/OR SAID PROTECTIVE NOZZLE CAP RETAINER
CAPOT DE PROTECTION DE BUSE ET PORTE-CAPOT DE PROTECTION DE BUSE AINSI QUE TORCHE À PLASMA ÉQUIPÉE DE L'UN ET/OU DE L'AUTRE

(30) Priorität: 11.08.2009 DE 102009037376
(43) Veröffentlichungstag der Anmeldung: 20.06.2012
(73) Patentinhaber: Kjellberg Finsterwalde Plasma und Maschinen GmbH, 03238 Finsterwalde (DE)
(72) Erfinder: KRINK, Volker, 03238 Finsterwalde (DE); LAURISCH, Frank, 03238 Finsterwalde (DE); GRUNDKE, Timo, 03238 Finsterwalde (DE); KROSCHWALD, Martin, 09603 Großschirma (DE)
(74) Vertreter: Manasse, Uwe
(86) Internationale Anmeldenummer: PCT/DE2010/000921
(87) Internationale Veröffentlichungsnummer: WO 2011/018070

(56) Entgegenhaltungen:
- EP-A1- 0 573 653
- WO-A1-2010/073223
- US-A- 5 362 938
- US-A- 5 440 094

## Beschreibung

Die vorliegende Erfindung bezieht sich auf eine Düsenschutzkappe für einen Lichtbogenplasmabrenner. Der Lichtbogenplasmabrenner kann sowohl zum Trockenschneiden als auch Unterwasserschneiden verschiedener metallischer Werkstücke dienen.

Beim Plasmaschneiden wird zunächst ein Lichtbogen (Pilotlichtbogen) zwischen einer Kathode (Elektrode) und Anode (Düse) gezündet und danach direkt auf ein Werkstück übertragen, um damit einen Schnitt vorzunehmen.

Besagter Lichtbogen erzeugt ein Plasma, das ein thermisch hochaufgeheiztes, elektrisch leitfähiges Gas (Plasmagas) ist, welches aus positiven und negativen Ionen, Elektronen sowie angeregten und neutralen Atomen und Molekülen besteht. Als Plasmagas werden Gase wie Argon, Wasserstoff, Stickstoff, Sauerstoff oder Luft eingesetzt. Diese Gase werden durch die Energie des Lichtbogens ionisiert und dissoziiert. Der daraus entstehende Plasmastrahl wird zum Schneiden des Werkstücks eingesetzt.

Ein moderner Lichtbogenplasmabrenner besteht grob aus Grundbauteilen, wie Brennerkörper, Elektrode (Kathode), Düse, eine oder mehrere Kappen, wie Düsenkappe und Düsenschutzkappe, welche die Düse umgeben, sowie aus Verbindungen, die zur Versorgung des Lichtbogenplasmabrenners mit Strom, Gasen und/oder Flüssigkeiten dienen.

Düsenschutzkappen dienen dazu, eine Düse während des Schneidprozesses vor der Wärme und herausspritzendem geschmolzenem Metall des Werkstücks zu schützen.

Die Düse kann aus einem oder mehreren Bauteilen bestehen. Bei direkt wassergekühlten Lichtbogenplasmabrennern wird die Düse von einer Düsenkappe gehalten. Zwischen der Düse und der Düsenkappe strömt Kühlwasser. Ein Sekundärgas strömt dann zwischen der Düsenkappe und Düsenschutzkappe. Dieses dient zur Schaffung einer definierten Atmosphäre, zur Einschnürung des Plasmastrahls und zum Schutz vor dem Spritzen beim Einstechen.

Bei gasgekühlten Lichtbogenplasmabrennern und indirekt wassergekühlten Lichtbogenplasmabrennern kann die Düsenkappe entfallen. Dann strömt das Sekundärgas zwischen der Düse und Düsenschutzkappe.

Die Elektrode und die Düse sind zueinander in einem bestimmten räumlichen Verhältnis angeordnet und begrenzen einen Raum, die Plasmakammer, in der dieser Plasmastrahl erzeugt wird. Der Plasmastrahl kann in seinen Parametern, wie z. B. Durchmesser, Temperatur, Energiedichte und Durchflussrate des Plasmagases, durch die Gestaltung der Düse und Elektrode stark beeinflusst werden.

Für die unterschiedlichen Plasmagase werden die Elektroden und Düsen aus unterschiedlichen Materialen und in verschiedenen Formen hergestellt.

Düsen werden in der Regel aus Kupfer hergestellt und direkt oder indirekt wassergekühlt. Je nach Schneidaufgabe und elektrischer Leistung des Lichtbogenplasmabrenners werden Düsen eingesetzt, die unterschiedliche Innenkonturen und Öffnungen mit unterschiedlichen Durchmessern aufweisen und damit die optimalen Schneidergebnisse liefern.

Beispielsweise die DE 10 2004 049 445 A1 zeigt einen Lichtbogenplasmabrenner mit einer wassergekühlten Elektrode und Düse und einer gasgekühlten Düsenschutzkappe. Dazu wird das Sekundärgas durch einen Düsenschutzkappenhalter innen an einem Schraubverbindungsbereich zwischen dem Düsenschutzkappenhalter und einer Düsenschutzkappe vorbei durch einen zwischen der Düsenschutzkappe und einer Düsenkappe gebildeten Sekundärgaskanal einem Plasmastrahl zugeführt.

Die EP 0 573 653 B1 betrifft einen Lichtbogenplasmabrenner mit wassergekühlter Elektrode und Düse sowie wassergekühlter Düsenschutzkappe. Genau wie bei dem Lichtbogenplasmabrenner gemäß der DE 10 2004 049 445 A1 wird ein Sekundärgas innerhalb eines Düsenschutzkappenhalters innen an einem Schraubverbindungsbereich zwischen dem Düsenschutzkappenhalter und einer Düsenschutzkappe vorbei einem Plasmastrahl zugeführt. Genau wie der aus der DE 10 2004 049 445 A1 bekannte Lichtbogenplasmabrenner weist der bekannte Lichtbogenplasmabrenner für bestimmte Anwendungen eine ungenügende Kühlung der Düsenschutzkappe auf.

Zusätzlich ist der bekannte Lichtbogenplasmabrenner so gestaltet, dass eine ringförmige Kühlwasserkammer innerhalb des Basisendbereiches der Düsenschutzkappe gebildet wird. Das hier strömende Kühlwasser kühlt die Düsenschutzkappe. Dieser Aufbau weist den zusätzlichen Nachteil auf, dass beim Abschrauben der Düsenschutzkappe das Kühlwasser aus der Kühlkammer austritt und auf die Außenfläche der Düsenkappe und die Innenfläche der Düsenschutzkappe tropft oder läuft. Dadurch treten Kühlmittelreste im durch die Düsenkappe und die Düsenschutzkappe gebildeten Sekundärgasraum auf, was einerseits die Schnittqualität und Betriebssicherheit verschlechtert, andererseits zu Verlust von Kühlmittel führt.

Der Erfindung liegt somit die Aufgabe zugrunde, die Kühlung der Düsenschutzkappe eines Lichtbogenplasmabrenners zu verbessern.

Erfindungsgemäß wird diese Aufgabe gelöst durch eine Düsenschutzkappe für einen Lichtbogenplasmabrenner, umfassend einen vorderen Endabschnitt und einen hinteren Endabschnitt mit einem Gewindebereich auf seiner Innenfläche zum Verschrauben mit einem Brennerkörper eines Lichtbogenplasmabrenners, dadurch gekennzeichnet, dass mindestens eine Nut den Gewindebereich auf der Innenfläche durchquert und die mindestens eine Nut oder mindestens eine der Nuten den Gewindebereich schräg zur Längsachse der Düsenschutzkappe oder schraubenförmig durchquert.

Weiterhin wird diese Aufgabe gelöst durch einen Düsenschutzkappenhalter für einen Lichtbogenplasmabrenner, umfassend einen Abschnitt mit einem Gewindebereich auf seiner Außenfläche zum Verschrauben mit einer Düsenschutzkappe eines Lichtbogenplasmabrenners, wobei mindestens eine Nut den Gewindebereich auf seiner Außenfläche durchquert, dadurch gekennzeichnet, dass die mindestens eine Nut oder mindestens eine der Nuten den Gewindebereich schräg zur Längsachse des Düsenschutzkappenhalters durchquert oder die mindestens eine Nut oder mindestens eine der Nuten den Gewindebereich schraubenförmig durchquert.

Schließlich wird diese Aufgabe auch gelöst durch einen Lichtbogenplasmabrenner, umfassend: einen Brennerkörper und eine damit in einem Schraubverbindungsbereich verschraubte Düsenschutzkappe nach einem der Ansprüche 1 bis 3 wobei der Brennerkörper und/oder die Düsenschutzkappe so gestaltet ist/sind, dass zwischen diesen mindestens ein Kanal gebildet ist, der den Schraubverbindungsbereich durchquert.

Bei der Düsenschutzkappe kann vorgesehen, dass der Gewindebereich zum Verschrauben mit dem Brennerkörper über einen Düsenschutzkappenhalter gestaltet ist.

Günstigerweise ist die Düsenschutzkappe zweiteilig gestaltet. Beispielsweise lässt sich dadurch der lediglich verschlissene Teil auswechseln.

Gemäß einer besonderen Ausführungsform des Lichtbogenplasmabrenners ist die Düsenschutzkappe in besagtem Schraubverbindungsbereich über einen Düsenschutzkappenhalter, insbesondere nach Anspruch 4 mit dem Brennerkörper verschraubt.

Vorzugsweise ist der mindestens eine Kanal oder mindestens einer der Kanäle aus einer Nut in dem Brennerkörper bzw. Düsenschutzkappenhalter und/oder einer Nut in der Düsenschutzkappe gebildet.

Insbesondere kann vorgesehen sein, dass der Kanal ein Sekundärmediumkanal ist. Bei dem Sekundärmedium kann es sich beispielsweise um eine Flüssigkeit, wie Wasser und Öl, ein Gas, oder zum Beispiel Wasserdampf handeln.

Insbesondere kann vorgesehen sein, dass der Sekundärmediumkanal ein Sekundärgaskanal ist.

Schließlich kann ein Sekundärmediumeinlasskanal im Brennerkörper, insbesondere im Düsenschutzkappenhalter, vorgesehen sein, der mit dem mindestens einen Sekundärmediumkanal oder mindestens einem der Sekundärmediumkanäle in Verbindung steht.

Bei dem Lichtbogenplasmabrenner kann es sich um sowohl einen hinsichtlich der Elektrode und Düse wasser- als auch gasgekühlten Lichtbogenplasmabrenner handeln. Die Düsenschutzkappe kann wasser- oder gasgekühlt sein.

Der Erfindung liegt die überraschende Erkenntnis zugrunde, dass bei Einsatz mit beispielsweise einem Sekundärgas eine bessere Kühlung der Düsenschutzkappe durch Führen des Sekundärgases durch den Schraubverbindungsbereich erzielt wird. Gleichzeitig werden die Symmetrie und damit die Homogenität des Sekundärgases im gesamten Bereich verbessert, was sich in besseren Schnittergebnissen zeigt. Teilweise kann sogar ein Sekundärgasführungsteil entfallen. Außerdem wird die Betriebssicherheit verbessert. Bei Verwendung der Erfindung mit einem Sekundärgas werden dessen Vorteile, wie Einschnürung des Plasmastrahls, Schutz der Düse vor hochspritzendem Metall beim Einstechen, Schaffung einer definierten Atmosphäre um den Plasmastrahl und aktive Teilnahme des Sekundärgases am Plasmaprozess, weiter genutzt und wird gleichzeitig die Stabilität des Plasmastrahls gesichert.

Weitere Merkmale und Vorteile der Erfindung ergeben sich aus den Ansprüchen und der nachfolgenden Beschreibung, in der mehrere Ausführungsbeispiele anhand der schematischen Zeichnungen im einzelnen erläutert sind. Dabei zeigt:
- Figur 1: eine Längsschnittansicht eines Lichtbogenplasmabrenners gemäß einer ersten besonderen Ausführungsform der Erfindung;
- Figur 2: eine Schnittansicht entlang der Linie A-A von Figur 1;
- Figur 3: eine Längsschnittansicht einer Düsenschutzkappe eines Lichtbogenplasmabrenners;
- Figur 4: eine Längsschnittansicht eines Lichtbogenplasmabrenners gemäß einer zweiten besonderen Ausführungsform der Erfindung;
- Figur 5: eine Längsschnittansicht des oberen Teils einer Düsenschutzkappe eines Lichtbogenplasmabrenners;
- Figur 6: ein Beispiel einer Nut;
- Figur 7: eine Ausführungsform einer Nut;
- Figur 8: eine weitere Ausführungsform einer Nut;
- Figur 9: eine Längsschnittansicht und eine Detailansicht von einem Lichtbogenplasmabrenner gemäß einer dritten besonderen Ausführungsform der Erfindung; und
- Figur 10: eine Längsschnittansicht von einer Düsenschutzkappe des Lichtbogenplasmabrenners von Figur 9.

Figur 1 zeigt einen Lichtbogenplasmabrenner gemäß einer besonderen Ausführungsform der Erfindung. Der Lichtbogenplasmabrenner 1 weist einen Brennerkörper 2 auf, der einen Düsenschutzkappenhalter 2.1, einen Düsenhalter 2.2, ein Isolierstück 2.3 und einen Elektrodenhalter 2.4 umfasst. In dem Brennerkörper 2 sind eine Elektrode 3 und eine Düse 4 koaxial zur Längsachse L des Brennerkörpers und in einem räumlichen Abstand angeordnet, wodurch sie eine Plasmakammer 6, bilden, durch die ein Plasmagas PG strömt, das über einen Plasmagaskanal 6a zugeführt wird. Eine Düsenkappe 5 ist koaxial zur Längsachse L des Plasmabrenners 1 angeordnet und hält die Düse 4. Zwischen der Düse 4 und einer Düsenkappe 5 befindet sich ein Raum 11, durch den Kühlwasser strömt. Das Kühlwasser wird über einen Wasservorlauf WV zugeführt und strömt über einen Wasserrücklauf WR ab. Eine Düsenschutzkappe 7, die hier einteilig ausgebildet ist und aus einem hinteren Abschnitt 7a und einem vorderen Abschnitt 7b mit einer Austrittsöffnung 7c besteht, ist koaxial zur Längsachse L des Plasmabrenners 1 angeordnet und umschließt die Düsenkappe 5 und die Düse 4. Sie ist über einen Gewindebereich mit einem Innengewinde 7.2 mit einem Außengewinde 2.1.2 des Schutzkappenhalters 2.1 mit selbigem verbunden. Die Düsenschutzkappe 7 besteht vorzugsweise aus einem gut wärmeleitenden Material, wie zum Beispiel Kupfer, Messing oder Aluminium.

Ein Sekundärgas SG strömt durch einen Sekundärgaseinlasskanal 2.1.3 und eine Bohrung 2.1.4 senkrecht in einen kreisringförmigen Raum 9a, der durch die Außenfläche 2.1.1 des Düsenschutzkappenhalters 2.1 und die Innenfläche 7.1 der Düsenschutzkappe 7 gebildet wird und verteilt sich. Nach hinten wird dieser Raum 9a mit einem Rundring 2.5 abgedichtet. Das Sekundärgas SG strömt dann durch die Sekundärgaskanäle 9b (siehe Figur 2) in dem von dem Innengewinde 7.2 und dem Außengewinde 2.1.2 gebildeten Schraubverbindungsbereich in einen durch die Schutzkappe 7 und die Düsenkappe 5 gebildeten Raum 9c. Der Raum 9c verjüngt sich tendenziell zur Spitze des Plasmabrenners 1 hin. Das Sekundärgas SG passiert ein Sekundärgasführungsteil 8 durch die Öffnungen 8a, bevor es von einem Raum 9d zum Plasmastrahl (nicht gezeigt) gelangt und aus der Austrittsöffnung 7c der Schutzkappe 7 austritt.

Da im Gegensatz zum Stand der Technik das Sekundärgas SG in Bezug auf die Spitze des Plasmabrenners 1 hinter dem Schraubverbindungsbereich in den Raum 9 eingeleitet wird, verbessert sich die Kühlung der Düsenschutzkappe 7. Zum einen kühlt das Sekundärgas SG die Innenfläche der Düsenschutzkappe 7 fast über die gesamte Länge, zum anderen wird insbesondere der Schraubverbindungsbereich mit geringem Aufwand durch die Sekundärgasströmung gekühlt, was besonders wichtig ist, weil der Düsenschutzkappenhalter 2.1 aus Kunststoff besteht und im Falle der Überhitzung beschädigt wird. In den im Schraubverbindungsbereich bzw. im Gewindebereich gebildeten Sekundärgaskanälen 9b strömt das Sekundärgas SG schneller als im nachfolgenden Raum 9c, da die Summe der Flächen der Strömungsquerschnitte kleiner ist als der Strömungsquerschnitt des Raumes 9c. Diese hohe Strömungsgeschwindigkeit verbessert zusätzlich die Kühlwirkung. Bei entsprechender Dimensionierung kann das Sekundärgas in Rotation versetzt werden und so die Strömungsgeschwindigkeit auch im Raum 9c erhöht und die Kühlung verbessert werden.

Figur 2 zeigt den Schnitt entlang der Linie A-A des Lichtbogenplasmabrenners 1 aus Figur 1. Das Gewinde 7.2 durchqueren drei Nuten, von denen eine sichtbar und mit der Bezugszahl 7.3 gekennzeichnet ist, die hier unter gleich großen Winkeln α 7 und damit symmetrisch auf dem Umfang verteilt sind. Sie bilden mit der Außenfläche des Außengewindes 2.1.2 des Düsenschutzkappenhalters die Sekundärkaskanäle 9b, durch die das Sekundärgas SG zur Spitze des Lichtbogenplasmäbrenners 1 hin strömt.

Figur 3 zeigt eine Düsenschutzkappe 7. Diese ist einteilig gestaltet und besteht im wesentlichen aus dem zylindrischen, oben offenen, hinteren Abschnitt 7a und dem sich konisch verjüngenden vorderen Abschnitt 7b und der Austrittsöffnung 7c. Im Abschnitt 7a befindet sich das Gewinde 7.2 (Innengewinde), in dem die Nuten 7.3 eingebracht sind, von denen nur eine sichtbar ist und durch die im zusammengebauten Zustand das Sekundärgas SG strömt.

Die in Figur 4 gezeigte Ausführungsform unterscheidet sich von der in Figur 1 gezeigten Ausführungsform im wesentlichen darin, dass die Düsenschutzkappe 7 aus zwei Bauteilen 7.10 und 7.11 besteht, die ineinander gesteckt werden. In dieser Ausführungsform sind diese nicht mit den Abschnitten 7a und 7b von Figur 1 identisch, können es aber durchaus sein. Die Wärmeleitung zwischen dem vorderen Bauteil 7.11 und dem hinteren Bauteil 7.10 erfolgt über eine kreisringförmige Auflagefläche zwischen den beiden. Die Abdichtung erfolgt mit Hilfe eines Rundrings (nicht gekennzeichnet).

Figur 5 zeigt das hintere Bauteil 7.10 von Figur 4, das im wesentlichen aus einem zylindrischen oben offenen Abschnitt 7a und einem Teil des sich konisch verjüngenden Abschnitts 7b besteht. Im Abschnitt 7a befindet sich ein Gewinde 7.2 (Innengewinde), in dem Nuten 7.3 eingebracht sind, durch die im zusammengebauten Zustand das Sekundärgas SG strömt.

Die Figuren 6 bis 8 zeigen unterschiedliche Ausführungsformen der Nuten 7.3 im Gewinde 7.2 des hinteren Abschnitts 7a der Schutzkappe 7.

Figur 6 zeigt zum Beispiel eine parallel zur Längsachse L des Lichtbogenplasmabrenners 1 liegende Nut 7.3 mit der Länge t7 und der Breite b7.

In Figur 7 ist die Nut 7.3 um 45° zur Längsachse L geneigt. Dadurch wird das Sekundärgas in Rotation versetzt und strömt es rotierend mit hoher Geschwindigkeit durch den sich zur Spitze des Lichtbogenplasmabrenners anschließenden Raum 9c (siehe Figur 1). Dies verbessert die Kühlung der Düsenschutzkappe 7.

In Figur 8 sind die Nuten 7.3 kreuzförmig ausgebildet, was zu einer besonders starken Verwirbelung des Sekundärgases SG und damit zur Verbesserung der Kühlung der Schutzkappe 7 führt.

Figur 9 zeigt eine weitere besondere Ausführungsform. Die Düsenschutzkappe 7 besteht hier aus zwei Bauteilen, dem hinteren Bauteil 7.10 und dem vorderen Bauteil 7.11. Das Sekundärgas SG strömt durch einen Kanal 2.1.3 und eine Bohrung 2.1.4 von einem Sekundärgaseinlasskanal senkrecht in einen kreisringförmigen Raum 9a, der durch eine Außenfläche 2.1.1 des Düsenschutzkappenhalters 2.1 und eine Innenfläche 7.1 der Düsenschutzkappe 7 gebildet wird, und verteilt sich. Nach hinten wird dieser Raum 9a mit einem Rundring 2.5 abgedichtet. Das Sekundärgas SG strömt dann durch einen Kanal 9b in dem Schraubverbindungsbereich, der parallel zu den Gewindegänge verläuft, in den durch die Düsenschutzkappe 7 und die Düsenkappe 5 gebildeten Raum 9c. Dadurch wird die Rotation des in den Raum 9c strömenden Sekundärgases nochmals erhöht.

Figur 10 zeigt eine in die Ausführungsform von Figur 9 einsetzbare Düsenschutzkappe, die aus einem Bauteil besteht.

Der Schutzkappenhalter 2.1 kann für die Führung des Sekundärgases SG vom Kanal 2.1.3 anstelle einer auch über mehrere Bohrungen 2.1.4 verfügen, die auf dem Umfang der zylindrischen Oberfläche 2.1.1 verteilt und mit dem Kanal 2.1.3 in Verbindung stehen. Weiterhin kann/können die Bohrung(en) senkrecht oder geneigt zur Oberfläche des Düsenschutzkappenhalters 2.1 ausgeführt sein. Die Düsenschutzkappe 7 kann aus einem oder mehreren Bauteilen (7.10, 7.11) bestehen. Diese Bauteile müssen nicht mit den Abschnitten 7a und 7b identisch sein, können es aber sein. Beispielsweise kann das hintere Bauteil 7.10 über den Abschnitt 7a und einen Teil des Abschnitts 7b verfügen (siehe Figur 4).

Zu den Figuren 9 und 10 ist noch anzumerken, dass in der darin gezeigten Ausführungsform das Außengewinde des Düsenschutzkappenhalters 2.1 als zweigängiges Gewinde ausgerührt ist mit zwei parallel verlaufenden Gewindenuten und demzufolge auch zwei parallel verlaufenden Gewindestegen zwischen den Gewindenuten. Das Innengewinde der Düsenschutzkappe 7 ist mit gleicher Gewindesteigung nur eingängig aufgebaut, indem der bei einem zweigängigen Gewinde normalerweise vorhandene zweite Gewindesteg nicht vorhanden ist, sondern eine breitere Nut bildet. Durch die breite Nut in Verbindung mit dem Außengewinde des Düsenschutzkappenhalters 2.1 kann das Medium strömen.

Prinzipiell können auch dreigängige oder mehr Gewinde benutzt werden. Allerdings wird dann die Steigung immer größer, was das Verschrauben erschwert.

## Patentansprüche

1. Düsenschutzkappe (7) für einen Lichtbogenplasmabrenner (1), umfassend
einen vorderen Endabschnitt und
einen hinteren Endabschnitt mit einem Gewindebereich auf seiner Innenfläche (7.1) zum Verschrauben mit einem Brennerkörper (2) eines Lichtbogenplasmabrenners (1),
**dadurch gekennzeichnet, dass**
mindestens eine Nut (7.3) den Gewindebereich auf der Innenfläche (7.1) durchquert und die mindestens eine Nut (7.3) oder mindestens eine der Nuten (7.3) den Gewindebereich schräg zur Längsachse der Düsenschutzkappe (7) oder schraubenförmig durchquert.

2. Düsenschutzkappe (7) nach Anspruch 1, **dadurch gekennzeichnet, dass** der Gewindebereich zum Verschrauben mit dem Brennerkörper (2) über einen Düsenschutzkappenhalter (2.1) gestaltet ist.

3. Düsenschutzkappe (7) nach einem der vorangehenden Ansprüche, **dadurch gekennzeichnet, dass** sie zweiteilig gestaltet ist.

4. Düsenschutzkappenhalter (2.1) für einen Lichtbogenplasmabrenner (1), umfassend
einen Abschnitt mit einem Gewindebereich (2.1.2) auf seiner Außenfläche (2.1.1) zum Verschrauben mit einer Düsenschutzkappe (7) eines Lichtbogenplasmabrenners, wobei mindestens eine Nut den Gewindebereich (2.1.2) auf seiner Außenfläche (2.1.1) durchquert,
**dadurch gekennzeichnet, dass** die mindestens eine Nut oder mindestens eine der Nuten den Gewindebereich (2.1.2) schräg zur Längsachse des Düsenschutzkappenhalters (2.1) durchquert oder
die mindestens eine Nut oder mindestens eine der Nuten den Gewindebereich (2.1.2) schraubenförmig durchquert.

5. Lichtbogenplasmabrenner (1), umfassend:
einen Brennerkörper (2) und eine damit in einem Schraubverbindungsbereich verschraubte Düsenschutzkappe. (7) nach einem der Ansprüche 1 bis 3, wobei der Brennerkörper (2) und/oder die Düsenschutzkappe (7) so gestaltet ist/sind, dass zwischen diesen mindestens ein Kanal gebildet ist, der den Schraubverbindungsbereich durchquert.

6. Lichtbogenplasmabrenner (1) nach Anspruch 5, **dadurch gekennzeichnet, dass** die Düsenschutzkappe (7) in besagtem Schraubverbindungsbereich über einen Düsenschutzkappenhalter (2.1), insbesondere nach Anspruch 4, mit dem Brennerkörper (2) verschraubtist.

7. Lichtbogenplasmabrenner (1) nach Anspruch 5 oder 6, **dadurch gekennzeichnet, dass** der mindestens eine Kanal oder mindestens einer der Kanäle aus einer Nut (7.3) in dem Brennerkörper (2) bzw. Düsenschutzkappenhalter (2.1) und/oder einer Nut (7.3) in der Düsenschutzkappe (7) gebildet ist.

8. Lichtbogenplasmabrenner (1) nach einem der Ansprüche 5 bis 7, **dadurch gekennzeichnet, dass** der Kanal ein Sekundärmediumkanal ist.

9. Lichtbogenplasmabrenner (1) nach Anspruch 8, **dadurch gekennzeichnet, dass** der Sekundärmediumkanal ein Sekundärgaskanal ist.

10. Lichtbogenplasmabrenner (1) nach einem der Ansprüche 5 bis 9, **dadurch gekennzeichnet, dass** ein Sekundärmediumeinlasskanal (2.1.3) im Brennerkörper (2), insbesondere im Düsenschutzkappenhalter (2.1), vorgesehen ist, der mit dem mindestens einen Sekundärmediumkanal oder mindestens einem der Sekundärmediumkanäle in Verbindung steht.

## Claims

1. Protective nozzle cap (7) for an arc plasma torch (1), comprising
a front end section and
a rear end section with a threaded region on its internal surface (7.1) for screwing onto a torch body (2) of an arc plasma torch (1),
**characterized in that**
at least one groove (7.3) passes through the threaded region on the internal surface (7.1) and the at least one groove (7.3) or at least one of the grooves (7.3) passes through the threaded region at an angle to the longitudinal axis of the protective nozzle cap (7) or helically.

2. Protective nozzle cap (7) according to Claim 1, **characterized in that** the threaded region is designed to be screwed onto the torch body (2) via a protective nozzle cap retainer (2.1).

3. Protective nozzle cap (7) according to either of the preceding claims, **characterized in that** it is in two parts.

4. Protective nozzle cap retainer (2.1) for an arc plasma torch (1), comprising
a section with a threaded region (2.1.2) on its external surface (2.1.1) for screwing into a protective nozzle cap (7) of an arc plasma torch, wherein at least one groove passes through the threaded region (2.1.2) on its external surface (2.1.1),
**characterized in that** the at least one groove or at least one of the grooves passes through the threaded region (2.1.2) at an angle to the longitudinal axis of the protective nozzle cap retainer (2.1) or
the at least one groove or at least one of the grooves passes through the threaded region (2.1.2) helically.

5. Arc plasma torch (1), comprising:
a torch body (2) and, screwed thereto in a screw connection region, a protective nozzle cap (7) according to one of Claims 1 to 3, wherein the torch body (2) and/or the protective nozzle cap (7) is/are designed such that at least one channel is formed therebetween which passes through the screw connection region.

6. Arc plasma torch (1) according to Claim 5, **characterized in that** the protective nozzle cap (7) is screwed onto the torch body (2) in said screw connection region via a protective nozzle cap retainer (2.1), in particular according to Claim 4.

7. Arc plasma torch (1) according to Claim 5 or 6, **characterized in that** the at least one channel or at least one of the channels is formed from a groove (7.3) in the torch body (2) or protective nozzle cap retainer (2.1) and/or a groove (7.3) in the protective nozzle cap (7).

8. Arc plasma torch (1) according to one of Claims 5 to 7, **characterized in that** the channel is a secondary medium channel.

9. Arc plasma torch (1) according to Claim 8, **characterized in that** the secondary medium channel is a secondary gas channel.

10. Arc plasma torch (1) according to one of Claims 5 to 9, **characterized in that** a secondary medium inlet channel (2.1.3) is provided in the torch body (2), in particular in the protective nozzle cap retainer (2.1), which channel is connected to the at least one secondary medium channel or at least one of the secondary medium channels.

## Revendications

1. Capot (7) de protection de tuyère pour brûleur (1) à plasma et arc lumineux, le capot comprenant :
une section d'extrémité avant et
une section d'extrémité arrière dotée sur sa surface intérieure (7.1) d'une partie filetée permettant de la visser sur le corps (2) d'un brûleur (1) à plasma et arc lumineux,
**caractérisé en ce que**
au moins une rainure (7.3) traverse la partie filetée ménagée sur la surface intérieure (7.1) et
**en ce que** la ou les rainures (7.3) ou au moins l'une des rainures (7.3) traversent la partie filetée obliquement par rapport à l'axe longitudinal du capot (7) de protection de tuyère ou en forme d'hélice.

2. Capot (7) de protection de tuyère selon la revendication 1, **caractérisé en ce que** la partie filetée est configurée pour être vissée sur le corps (2) du brûleur par l'intermédiaire d'un support (2.1) de capot de protection de tuyère.

3. Capot (7) de protection de tuyère selon l'une des revendications précédentes, **caractérisé en ce qu'**il est configuré en deux parties.

4. Support (2.1) de capot de protection de tuyère pour brûleur (1) à plasma et arc lumineux, le support comprenant :
une section dotée sur sa surface extérieure (2.1.1) d'une partie filetée (2.1.2) permettant de la visser sur un capot (7) de protection de tuyère d'un brûleur à plasma et arc lumineux, au moins une rainure traversant la partie filetée (2.1.2) ménagée sur sa surface extérieure (2.1.1),
**caractérisé en ce que**
au moins une rainure ou au moins l'une des rainures traversent la partie filetée (2.1.2) obliquement par rapport à l'axe longitudinal du support (2.1) de capot de protection de tuyère ou
**en ce que** la ou les rainures ou au moins l'une des rainures traversent la partie filetée (2.1.2) en forme d'hélice.

5. Brûleur (1) à plasma et arc lumineux comprenant :
un corps (2) de brûleur et un capot (7) de protection de tuyère vissé sur ce dernier dans une partie de liaison selon l'une des revendications 1 à 3, le corps (2) du brûleur et/ou le capot (7) de protection de tuyère étant configurés de telle sorte qu'un canal qui traverse la partie de liaison filetée soit formé entre eux.

6. Brûleur (1) à plasma et arc lumineux selon la revendication 5, **caractérisé en ce que** dans ladite partie de liaison vissée, le capot (7) de protection de tuyère est vissé sur le corps (2) du brûleur par l'intermédiaire d'un support (2.1) de capot de protection de tuyère, en particulier selon la revendication 4.

7. Brûleur (1) à plasma et arc lumineux selon les revendications 5 ou 6, **caractérisé en ce que** le ou les canaux ou au moins l'un des canaux sont formés d'une rainure (7.3) ménagée dans le corps (2) du brûleur ou le support (2.1) de capot de protection de tuyère et/ou d'une rainure (7.3) ménagée dans le capot (7) de protection de tuyère.

8. Brûleur (1) à plasma et arc lumineux selon l'une des revendications 5 à 7, **caractérisé en ce que** le canal est un canal à fluide secondaire.

9. Brûleur (1) à plasma et arc lumineux selon la revendication 8, **caractérisé en ce que** le canal à fluide secondaire est un canal à gaz secondaire.

10. Brûleur (1) à plasma et arc lumineux selon l'une des revendications 5 à 9, **caractérisé en ce qu'**un canal (2.1.3) d'admission de fluide secondaire est prévu dans le corps (2) du brûleur et en particulier dans le support (2.1) de capot de protection de tuyère et communique avec le ou les canaux à fluide secondaire ou au moins l'un des canaux à fluide secondaire.
